# EUROPÄISCHE PATENTSCHRIFT

(11) **EP 0 092 607 B1**
(45) Veröffentlichungstag und Bekanntmachung des Hinweises auf die Patenterteilung: **07.05.1986**
(21) Anmeldenummer: 82111475.8
(22) Anmeldetag: 10.12.1982
(51) Int. Cl.: B05C 17/00

(54) **Pistole zur Aufname einer Kartusche**
Cartridge receiving gun
Pistolet pouvant recevoir une cartouche

(30) Priorität: 28.04.1982 DE 8212205 U
(43) Veröffentlichungstag der Anmeldung: 02.11.1983
(73) Patentinhaber: Teroson GmbH, 69046 Heidelberg (DE)
(72) Erfinder: Diener, Hermann, D-6809 Wiesloch 5 (DE)
(74) Vertreter: UEXKÜLL & STOLBERG

## Beschreibung

Die Erfindung bezieht sich auf eine Pistole zur Aufnahme einer pastöses Gut enthaltenden Kartusche, mit einem zumindest am vorderen Endbereich rohrförmig ausgebildeten Aufnahmeraum für die Kartusche, in dem ein Kolben zum Entleeren der Kartusche von hinten in Richtung auf das vordere Ende des Aufnahmeraums bewegbar ist und in den die Kartusche von vorn einsteckbar ist, wobei am vorderen Ende des Aufnahmeraums sich nach vorn und außen erstreckende bzw. nach außen verschwenkbare, an ihrem vorderen Ende jeweils einen nach innen gerichteten Vorsprung aufweisende Arme und eine Hülse vorhanden sind, die in axialer Richtung zwischen einer zurückgezogenen Öffnungsstellung, in der die Arme aufgespreizt sind, und einer vorgeschobenen Schließstellung bewegbar ist, in der die Arme nach innen gedrückt sind und ihre Vorsprünge die vordere Endwand einer in den Aufnahmeraum eingesetzten Kartusche übergreifen.

Bei einer bekannten Pistole dieser Art (US-A-4 260 076) sind die Arme Teil einer auf das vordere Ende des Aufnahmeraumes aufsetzbaren Kappe, die einen Buchsenkörper aufweist, an dem ein Paar Arme einander gegenüberliegend angelenkt sind und mittels einer Hülse in der Schließstellung gehalten werden. Somit ist ein vom die Wand des Aufnahmeraums getrenntes Bauteil vorhanden, das auf der Wand des Aufnahmeraums befestigt werden muß und an dem in ebenfalls verhältnismäßig aufwendiger Weise die Arme schwenkbar befestigt sowie die Hülse gehaltert sind.

Es sind ferner Pistolen zur Aufnahme von Kartuschen bekannt, bei denen der von einem Rohrkörper gebildete Aufnahmeraum am vorderen Ende eine Schraubkappe aufweist, die zum Einsetzen der Kartusche abgeschraubt wird und die nach dem Einsetzen der Kartusche wieder auf das vordere Ende des Rohrkörpers aufgeschraubt wird, so daß sie die Stützfläche für die vordere Endwand der Kartusche bildet. Wegen des erforderlichen Abnehmens und Wiederaufsetzens der Schraubkappe ist diese bekannte Pistole verhältnismäßig umständlich in der Handhabung.

In diesem Zusammenhang sei erwähnt, daß die verwendeten Kartuschen im allgemeinen aus einem länglichen, rohrförmigen Körper mit starrer Außenwand bestehen, in dessen hinteres Ende ein Dichtungskolben eingesetzt ist, der mit Hilfe des Kolbens der Pistole nach vorn verschoben wird, um das pastöse Gut aus der Düse der Kartusche herauszupressen. Die Kartusche kann jedoch auch am hinteren Ende fest verschlossen sein und eine verformbare Umfangswand haben, so daß sie durch die Vorschubbewegung des Kolbens der Pistole balgförmig zusammengedrückt und infolgedessen das pastöse Gut aus der Düse der Kartusche herausgepreßt wird.

Es ist Aufgabe der Erfindung, eine Pistole zur Aufnahme einer Kartusche so auszubilden, daß sie aus möglichst wenig Einzelteilen einfach herstellbar ist und das Einsetzen der zu entleerenden Kartusche sowie das Herausnehmen der entleerten Kartusche auf einfache Weise vorgenommen werden kann.

Zur Lösung dieser Aufgabe wird eine Pistole der eingangs erwähnten Art erfindungsgemäß derart ausgestaltet, daß die Arme durch in axialer Richtung verlaufende Einschnitte im vorderen Bereich der Wandung des Aufnahmeraums und einstückig mit dieser aus elastischem Material ausgebildet sind.

Da bei der erfindungsgemäßen Pistole die Arme einstückig mit der Wandung des Aufnahmeraums ausgebildet und durch in axialer Richtung im vorderen Bereich der Wandung verlaufende Einschnitte gebildet sind, ist eine einfache Herstellung möglich. Darüber hinaus wird als zusätzliches Bauteil allein die Hülse benötigt, mit deren Hilfe die Arme in die Schließstellung gebracht bzw. in der Schließstellung gehalten werden. In der Öffnungsstellung läßt sich eine Kartusche von vorn in den Aufnahmeraum einstecken bzw. eine entleerte Kartusche aus dem Aufnahmeraum entnehmen, ohne daß Bauteile von der Pistole abgenommen zu werden brauchten.

Um die Bewegung der Hülse nach vorn zu begrenzen und so ein Abziehen der Hülse und damit Bewegen der Arme in die Öffnungsstellung zu vermeiden, können an der Außenseite der Arme den Vorschub der Hülse begrenzende Ansätze vorgesehen sein.

Die Erfindung wird im folgenden anhand der schematisch und vereinfacht Ausführungsbeispiele zeigenden Figuren näher erläutert.
Figur 1 zeigt in einer Teildarstellung das Einsetzen einer Kartusche in eine Pistole bei sich in der Öffnungsstellung befindenden Armen.
Figur 2 zeigt in einer Darstellung entsprechend Figur 1 die eingesetzte Kartusche bei sich in der Öffnungsstellung befindenden Armen.
Figur 3 zeigt in einer Darstellung entsprechend Figur 2 die eingesetzte Kartusche und die sich in der Schließstellung befindenden Arme.
Figur 4 zeigt in einer perspektivischen Teildarstellung die in der Öffnungsstellung befindlichen Arme und den an diese anschließenden Wandungsteil sowie die Hülse.
Figur 5 zeigt in einer Darstellung entsprechend Figuren 1 bis 3 das Einsetzen einer Kartusche bei einem anderen Ausführungsbeispiel.

Die in den Figuren 1 bis 3 teilweise dargestellte Pistole hat einen von einem Rohrkörper 1 gebildeten Aufnahmeraum, in dem ein Kolben 2 hin und her bewegbar ist, der mit einer sich nach hinten zum nichtdargestellten Antrieb erstreckenden Kolbenstange 3 verbunden ist.

Am vorderen, also in den Figuren 1 bis 3 oberen Ende geht der Rohrkörper 1 in sich in der in den Figuren 1, 2 und 4 gezeigten Öffnungstellung schräg nach vorn und außen erstreckende Arme 4 über, die an ihren äußeren Enden nach innen gerichtete Ansätze 5 aufweisen. Wie in Figur 4 dargestellt, sind entlang des gesamten Umfangs derartige Arme vorgesehen, die jeweils lediglich durch einen in axialer Richtung verlaufenden Einschnitt voneinander getrennt sind. An der Außenseite jedes Arms und nahe seines vorderen Endes befindet sich jeweils ein Ansatz 6, dessen Funktion später erläutert werden wird. Es sei erwähnt, daß diese Ansätze zur Vereinfachung in Figur 4 nicht dargestellt sind. Ferner befindet sich auf dem Rohrkörper eine in dessen axialer Richtung hin und her bewegbare Hülse 7.

In der in Figur 1 gezeigten Öffnungsstellung ist die Hülse 7 so weit vom vorderen Ende zurückgezogen, daß sie praktisch nicht in Eingriff mit den Armen 4 steht, die sich deshalb schräg nach außen erstrecken. Sie bilden eine trichterförmige Öffnung, und in diese Öffnung kann, wie in Figur 1 angedeutet, eine Kartusche 8 eingesetzt werden. Ist die Kartusche, wie in Figur 2 gezeigt, so weit in den Rohrkörper 7 eingeschoben, daß sich ihre vordere Endwand 9 weiter hinten bezüglich des Rohrkörpers 1 als die Vorsprünge 5 der Arme 4 befinden, kann die Hülse 7 axial nach vorn bis zur Anlage an den Ansätzen 6 verschoben werden. Dabei kommt sie in Eingriff mit den Außenflächen der Arme 4 und drückt die Arme nach innen, so daß die Vorsprünge 5 der Arme die vordere Endfläche 9 der Kartusche 8 übergreifen, wie dies in Figur 3 gezeigt ist. Wird in dieser Schließstellung der Kolben 2 nach vorn, also in Richtung auf die Arme 4 bewegt, so wird die Kartusche 8 gegen den Druck des Kolbens von den Vorsprüngen im Rohrkörper 1 gehalten und pastöses Gut aus der Düse 10 der Kartusche herausgepreßt.

Zum Entnehmen der entleerten Kartusche 8 aus dem Rohrkörper 1 braucht lediglich die Hülse 7 wieder so weit zurückgeschoben zu werden, daß die Vorsprünge 5 der sich aufweitenden Arme 4 aus dem Bereich der vorderen Endwand 9 der Kartusche 8 kommen, wie dies in Figur 1 gezeigt ist. Die Kartusche kann dann aus der Pistole herausgenommen und ggf. durch eine neue Kartusche ersetzt werden.

In dem Ausführungsbeispiel gemäß Figur 5 sind gleiche Teile wie im Ausführungsbeispiel gemäß Figuren 1 bis 4 mit gleichen Bezugszeichen und in ihrer Funktion entsprechende Teile mit gleichen Bezugszeichen und ' bezeichnet.

Der Unterschied zu dem vorstehend beschriebenen Ausführungsbeispiel besteht im wesentlichen darin, daß die Arme 4' in der Ruhestellung nicht aufgespreizt sind und daß die vorderen Flächen der Vorsprünge 5' nach innen und hinten geneigt sind. Dadurch gleitet der Bodenrand einer einzusetzenden Kartusche 8 entlang der geneigten Fläche der Vorsprünge 5' und spreizt die Arme 4'. Ist die Kartusche 8 eingesetzt, also in die Lage entsprechend Figur 2 gelangt, schwenken die Arme 4' selbsttätig in die Stellung gemäß Figur 3 und werden von der vorgeschobenen Hülse 7 festgelegt.

Es sei erwähnt, daß die Arme 4' an ihren vorderen Außenflächen schräge nach vorn und außen verlaufen, wodurch des Vorschub der Hülse 7 begrenzt wird.

## Patentansprüche

1. Pistole zur Aufnahme einer pastöses Gut enthaltenden Kartusche (8), mit einem zumindest am vorderen Endbereich rohrförmig ausgebildeten Aufnahmeraum für die Kartusche (8), in dem ein Kolben (2) zum Entleeren der Kartusche (8) von hinten in Richtung auf das vordere Ende des Aufnahmeraums bewegbar ist und in den die Kartusche (8) von vorn einsteckbar ist, wobei am vorderen Ende des Aufnahmeraums sich nach vorn und außen erstreckende bzw. nach außen verschwenkbare, an ihrem vorderen Ende jeweils einen nach innen gerichteten Vorsprung (5) aufweisende Arme (4) und eine Hülse (7) vorhanden sind, die in axialer Richtung zwischen einer zurückgezogenen Öffnungsstellung, in der die Arme (4) aufgespreizt sind, und einer vorgeschobenen Schließstellung bewegbar ist, in der die Arme (4) nach innen gedrückt sind und ihre Vorsprünge (5) die vordere Endwand (9) einer in den Aufnahmeraum eingesetzten Kartusche (8) übergreifen, dadurch gekennzeichnet, daß die Arme (4) durch in axialer Richtung verlaufende Einschnitte im vorderen Bereich der Wandung (1) des Aufnahmeraums und einstückig mit dieser aus elastischem Material ausgebildet sind.

2. Pistole nach Anspruch 1, dadurch gekennzeichnet, daß an den Außenseiten der Arme (4) den Vorschub der Hülse (7) begrenzende Ansätze (6) vorgesehen sind.

3. Pistole nach Anspruch 1 oder 2 mit nach außen verschwenkbaren Armen (4'), dadurch gekennzeichnet, daß die vordere Fläche der nach innen gerichteten Vorsprünge (5') von außen nach innen und nach hinten geneigt ist.

## Claims

1. A gun for receiving a cartridge (8) containing a pasty substance with a holder space of a tubular form at least in the front end zone, for the cartridge (8), wherein a piston (2) can be moved from behind towards the front end of the holder space for emptying the cartridge (8) and into which the cartridge (8) can be inserted from the front, there being provided at the front end of the holder space arms (4), each having at their front end a projection (5) directed inwards, which extend forwards and outwards, or which can be tilted outwards, and a collar (7) which is movable in an axial direction between a retracted opening position wherein the arms (4) are expanded, and an advanced closing position wherein the arms (4) are pushed inwards and wherein their projections (5) engage the front end (9) of a cartridge (8) inserted into the holder space, characterised in that the arms (4) are formed by sections disposed in an axial direction in the front zone of wall (1) of the holder space and made of an elastic material integrally therewith.

2. A gun according to Claim 1, characterised in that provision is made on the outer sides of the arms (4) for shoulders (6), stopping the forward displacement of the collar (7).

3. A gun according to Claim 1 or 2 with arms (4') which can be tilted outwards, characterised in that the front surface of the projections (5') directed inwards is sloping from the outside towards the inside and towards the rear.

## Revendications

1. Pistolet pour la réception d'une cartouche (8) contenant du produit pâteux, avec un espace récepteur pour la cartouche (8) réalisé sous forme tubulaire au moins à la partie extrême avant, dans lequel un piston (2) pour vider la cartouche (8) est mobile depuis l'arrière en direction de l'extrémité avant de l'espace récepteur et dans lequel la cartouche (8) est insérable de l'avant, tandis qu'à l'extrémité avant de l'espace récepteur existent des bras (4) s'étendant vers l'avant et vers l'extérieur ou pouvant pivoter vers l'extérieur et comportant, à leur extrémité avant, respectivement une saillie (5) dirigée vers l'intérieur, et une douille (7) qui est mobile en direction axiale entre une position rétractée d'ouverture dans laquelle les bras (4) sont écartés et une position avancée de fermeture dans laquelle les bras (4) sont repoussés vers l'intérieur et leurs saillies (5) recouvrent la paroi extrême avant (9) d'une cartouche (8) introduite dans l'espace récepteur, caractérisé en ce que les bras (4) sont constitués en matière élastique par des incisions s'étendant en direction axiale dans la partie avant de la paroi (1) de l'espace récepteur et en une seule pièce avec celle-ci.

2. Pistolet selon la revendication 1, caractérisé en ce que sur les côtés externes des bras (4) sont prévus des talons (6) limitant le déplacement de la douille (7) vers l'avant.

3. Pistolet selon la revendication 1 ou 2 à bras (4') pouvant pivoter vers l'extérieur, caractérisé en ce que la face avant des saillies (5') dirigées vers l'intérieur est inclinée de l'extérieur vers l'intérieur et vers l'arrière.
